# FASCICULE DE BREVET EUROPEEN

(11) **EP 1 707 706 B1**
(45) Date de publication et mention de la délivrance du brevet: **12.11.2008**
(21) Numéro de dépôt: 06111053.2
(22) Date de dépôt: 13.03.2006
(51) Int. Cl.: E04H 4/00, E04H 4/14, E04G 13/06

(54) **Pièce à bancher un élément d'ouvrage tel que des marches d'un escalier, en particulier pour une piscine**
Schalungsstück für Bauwerkselemente, wie z.B. die Stufen einer Treppe, insbesondere für ein Schwimmbad.
Piece of formwork for building elements, like the steps of a stair, in particular for a swimming pool

(30) Priorité: 15.03.2005 FR 0502557
(43) Date de publication de la demande: 04.10.2006
(73) Titulaire: Mondial Piscine, 72560 Change (FR)
(72) Inventeur: MORIN, Michel, 72000, LE MANS (FR)
(74) Mandataire: Larcher, Dominique

(56) Documents cités:
- WO-A-00/29696
- DE-U1- 29 705 006
- FR-A- 2 717 848
- FR-A- 2 735 806
- FR-A- 2 790 777
- US-B1- 6 202 787

## Description

L'invention concerne le domaine de la maçonnerie.

L'invention trouve tout particulièrement son application pour la construction et la réalisation des piscines. On comprendra toutefois que l'invention pourra également être mise en oeuvre pour la réalisation d'autres types de constructions.

La construction des piscines implique la nécessité de couler des blocs de béton destinés notamment à constituer les parois de celles-ci. Cette opération, dite de banchage, est classiquement effectuée grâce à des moyens de coffrage classiques en bois. Ces structures en bois doivent être retirées après la construction.

Une autre technique de coffrage également classiquement utilisée dans le domaine de la construction des piscines consiste à utiliser des blocs de banchage en polystyrène qui demeurent dans la construction après que le béton a été coulé à l'intérieur de ceux-ci et s'y est solidifié.

Ces blocs de banchage impliquent toutefois de nombreux inconvénients (positionnement bord à bord sous guidage ne sécurisant pas leur utilisation, formes standards ne permettant pas de couler d'autres éléments que les parois elles-mêmes, risques d'éclatement sous la pression du béton, risque d'être parasités par des insectes...)

Enfin, il convient également de souligner que de tels blocs en polystyrène peuvent être parasités par différents animaux de petites tailles, tels que principalement des insectes, qui sont souvent découverts lors du changement du "liner" (élément de revêtement intérieur des piscines).

Le document de brevet publié sous le numéro FR - 2790777 décrit une solution permettant de palier les inconvénients des dispositifs de banchage décrits ci-dessus.

Selon cette solution, un ensemble à bancher, notamment pour la construction de piscines, comprend une pluralité de modules de banchage en matière plastique de forme essentiellement parallélépipédique ou cubique ouverts dans leurs parties inférieure et supérieure, lesdits modules étant constitués chacun par l'association de deux demi-modules présentant des moyens de coopération mâles et des moyens de coopération femelles, lesdits moyens de coopération mâles et femelles de chaque demi-module étant conçus pour être associés de façon irréversible avec les moyens de coopération femelles et mâles d'un autre demi-module.

Un tel ensemble à bancher présente donc l'intérêt d'inclure des modules réalisés chacun par l'assemblage de deux demi-modules qui s'emboîtent l'un dans l'autre de façon défmitive et qui peuvent supporter des pressions internes importantes exercées par le béton qu'on y coule.

De tels modules sont simples et rapides à utiliser. Les demi-modules peuvent être fabriqués par injection de matière plastique et présentent ainsi un coût de fabrication faible.

L'invention a notamment pour objectif de proposer une technique pour la réalisation d'un élément d'ouvrage compatible avec un ensemble à bancher tel que celui décrit par le document FR- 2 790 777 et qui s'inscrivent dans le même concept général que ce dernier.

Plus précisément, l'invention a pour objectif de fournir une technique pour la réalisation d'un escalier, en particulier pour une piscine.

L'invention a également pour objectif de fournir une telle technique qui facilite les tâches de maçonnerie et qui soit peu coûteuse à mettre en oeuvre.

L'invention a aussi pour objectif de fournir une telle technique qui permette la réalisation de marches de façon modulables, notamment en ce qui concerne les dimensions et le nombre de marches.

Un autre objectif de l'invention est de fournir une telle technique qui soit simple de conception et pratique à utiliser.

Ces objectifs, ainsi que d'autres qui apparaîtront par la suite, sont atteints grâce à l'invention qui a pour objet une pièce à bancher un élément d'ouvrage, comprenant au moins une paroi longitudinale destinée à coopérer avec une autre paroi longitudinale pour délimiter au moins un premier volume de coulée, caractérisé en ce qu'elle comprend des premiers moyens d'accrochage s'étendant le long d'un côté dudit volume de coulée et des deuxièmes moyens d'accrochage le long de l'autre côté dudit volume de coulée, ladite pièce de banchage étant destinée à être associée avec une autre pièce de banchage destinée à délimiter au moins un deuxième volume de coulée et présentant des moyens d'accrochage destinés à coopérer avec lesdits premiers ou deuxièmes moyens d'accrochage, lesdits premiers moyens d'accrochage et lesdits deuxièmes moyens d'accrochage étant positionnés les uns par rapport aux autres de telle sorte que lesdits premiers et deuxièmes volumes de coulée s'étendent l'un au dessus de l'autre de façon à former des volumes de coulée correspondant à au moins deux marches d'un escalier.

Une pièce à bancher selon l'invention permet de réaliser simplement et rapidement des marches d'escalier.

De plus, les pièces à bancher selon l'invention peuvent, à l'instar des modules à bancher avec lesquels ils sont destinés à être associés, être fabriqués par injection de matière plastique et impliquent ainsi des coûts de fabrication faibles.

Par ailleurs, on comprend que le nombre de pièces assemblées grâce à leurs moyens d'accrochage respectifs peut varier autant que de besoin, offrant par conséquent une modularité dans la conception et la réalisation des escaliers correspondants.

Selon une solution avantageuse, cette pièce à bancher comprend deux parois longitudinales destinées à délimiter ledit premier volume de coulée.

On obtient ainsi une pièce présentant une rigidité satisfaisante vis-à-vis notamment de la pression exercée par le béton une fois celui-ci coulé dans la pièce.

On note toutefois que, sans sortir du cadre de l'invention, l'une des parois longitudinales délimitant le volume de coulée pourrait être constituée par la paroi d'une deuxième pièce, les deux pièces réunies, avec leur paroi respective, délimitant ensemble le volume de coulée.

Selon une solution préférée, l'une desdites parois longitudinales présente lesdits premiers moyens d'accrochage sensiblement au niveau dudit premier volume de coulée tandis que l'autre paroi longitudinale présente un prolongement sous ledit premier volume de coulée, ledit prolongement présentant lesdits deuxièmes moyens d'accrochage.

On obtient ainsi une solution simple et efficace pour permettre l'accrochage de deux pièces selon l'invention entre elles, avec un décalage en hauteur, d'un volume de coulée à l'autre.

Avantageusement, lesdits premiers moyens d'accrochage et lesdits deuxièmes moyens d'accrochage sont les uns de type mâle et les autres de type femelle.

Dans ce cas, l'une desdites parois longitudinales présente préférentiellement au moins un crochet, l'autre paroi longitudinale présentant au moins une fenêtre destinée à accueillir ledit crochet d'une autre pièce à bancher.

La liaison mâle femelle entre les pièces offre une grande simplicité et une praticité de montage pour l'utilisateur.

De plus, les crochets et les fenêtres sont des éléments structurels qui peuvent être obtenus simplement, notamment dans le cadre d'un procédé par injection plastique de la pièce à bancher selon l'invention.

Avantageusement, cette pièce à bancher présente des moyens de positionnement d'au moins un fer à béton à l'intérieur dudit volume de coulée.

Ainsi, les fers à béton sont correctement positionnés pour exercer leur fonction une fois coulés dans le béton, les moyens de positionnement contribuent en outre à leur maintien en position pendant l'opération de coulée.

Selon une solution avantageuse, cette pièce à bancher comprend au moins une nervure de rigidification transversale s'étendant dans ledit volume de coulée. Dans ce cas, lesdits moyens de positionnement sont préférentiellement formés dans ladite ou lesdites nervures de rigidification transversale.

Les nervures exercent ainsi une double fonction, celle de rigidification et celle de positionnement. Ceci tend à simplifier la conception de la pièce et, dans le cas d'une fabrication par injection, du moule correspondant.

Selon une autre caractéristique, cette pièce à bancher comprend des moyens de coopération avec au moins un élément de soutien.

On peut de cette façon accrocher plusieurs pièces entre elles, celles-ci étant, selon le principe de l'invention, décalées en hauteur les unes par rapport autres, l'appui au sol étant assuré de façon fiable à l'aide d'éléments de soutien.

Dans ce cas, lesdits moyens de coopération comprennent préférentiellement un logement qui communique avec au moins un évidement débouchant dans ledit volume de coulée.

Dans certains cas qui vont être explicités plus en détails par la suite, il peut en effet être souhaitable de pouvoir couler du béton tant au dessus qu'en dessous de la pièce à bancher.

Les évidements communiquent avec les logements permettant ceci.

Selon une autre caractéristique, la pièce à bancher comprend au moins une nervure de rigidification longitudinale s'étendant sous ledit volume de coulée.

Un tel volume de coulée complémentaire peut notamment être mis à profit en ce qui concerne la marche la plus basse de l'escalier, de façon à couler un socle-béton sur lequel cette marche va reposer.

Dans ce cas, ledit ou lesdits évidements débouchants communiquent préférentiellement avec ledit volume de coulée complémentaire.

Selon encore une autre caractéristique avantageuse, ladite ou lesdites parois longitudinales présentent des moyens d'emboîtement permettant de coupler deux pièces à bancher dans le prolongement l'une de l'autre.

On peut de cette façon aisément augmenter les dimensions en largeur du volume de coulée, et donc de la marche correspondante.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
- les figures 1 et 2 sont des vues en perspective d'une pièce à bancher selon l'invention ;
- les figures 3, 4 et 5 sont des vues d'une pièce à bancher selon l'invention, respectivement de côté, de face et de dessus ;
- la figure 6 est une vue d'ensemble de pièces à bancher selon l'invention assemblées entre elles.

Tel que mentionné précédemment, le principe de l'invention est de proposer une pièce à bancher présentant des moyens d'accrochage avec une autre pièce à bancher du même type, les moyens d'accrochage étant répartis pour assurer un décalage en hauteur des pièces entre elles de façon à pouvoir former des marches d'escalier.

Ceci est illustré par les figures 1 et 2 qui montrent en perspective une pièce à bancher selon un mode de réalisation préférentiel de l'invention.

Tel que cela apparaît sur ces figures, une pièce à bancher comprend deux parois longitudinales 1, 2 délimitant entre elles et, avec un fond 3, un volume de coulée destinée à recevoir du béton (la pièce à bancher étant noyée dans le béton à l'issue de la coulée et le demeurant lorsque l'ouvrage est réalisé).

Selon le principe de l'invention, la pièce à bancher comprend en outre des moyens d'accrochage répartis sur la pièce selon deux hauteurs distinctes (étant considéré la pièce orientée dans son orientation d'utilisation, le fond 3 étant donc horizontal).

Selon le présent mode de réalisation, la paroi 2 présente un prolongement s'étendant sous le plan du fond 3, des fenêtres 21 étant ménagées dans ce prolongement (figures 1 et 4).

La paroi 1 porte quant à elle une série de crochets 11 positionnés au dessus du fond 3 du volume de coulée, ces crochets étant répartis et conçus pour pénétrer dans les fenêtres d'une autre pièce à bancher du même type et maintenir les deux pièces accrochées ensemble.

Deux pièces à bancher telles que celles illustrées par les figures 1 et 2 peuvent donc être associées de façon très rapide par simple engagement des crochets 11 d'une pièce dans les fenêtres 21 d'une autre pièce, formant ainsi une liaison mâle-femelle.

Il est également envisageable que les crochets soient portés par le prolongement 22 tandis que des lumières sont ménagées dans la paroi 1.

On note que, selon un autre mode de réalisation envisageable, la partie de la paroi 2 s'étendant au-dessus du fond 3 peut être remplacée par un prolongement de la paroi 1 vers le haut, le volume de coulée étant alors délimité par la paroi 1 d'une pièce et par le prolongement de la paroi 1 d'une autre pièce une fois deux pièces assemblées.

En référence aux figures 2 et 5, la pièce à bancher selon un mode de réalisation préférentiel de l'invention présente de plus des logements cylindriques 3 destinés à recevoir chacun un pieu de soutien 4 (tels que ceux illustrés par la figure 6).

Ces logements cylindriques 3 présentent un diamètre intérieur correspondant sensiblement au diamètre extérieur des pieux 4, une collerette 31 prévue à l'intérieur des logements 3 formant butée contre laquelle les pieux 4 viennent prendre appui pour soutenir la pièce à bancher.

On note qu'un seul logement 3 peut suffire au soutien de la pièce. Toutefois, plusieurs (en l'occurrence trois) logements 3 de pieux 4 sont prévus de telle sorte que, en cas de découpe de la pièce pour la raccourcir en longueur, au moins un logement soit présent.

En outre, les logements cylindriques sont débouchants dans le volume de coulée délimité par les parois longitudinales 1 et 2 et sont positionnés entre le prolongement 21 de la paroi 2 et une nervure longitudinale de rigidification 5.

Cette paroi de rigidification 5 s'étend sur une hauteur sensiblement égale à celle, sous le fond 3, de la paroi 2 et de son prolongement 22 de façon à délimiter un volume de coulée complémentaire 51 (figure 3), sous le fond 3.

Ce volume de coulée complémentaire 51 peut donc être rempli en remplissant de béton le volume délimité par les parois 1 et 2, le béton se déversant au travers des évidements débouchants 32 communiquant avec les logements 3.

Inversement, s'il n'est pas souhaité de remplir le volume complémentaire 51, des bouchons sont rapportés sur les cols 33 surmontant les logements 3.

Par ailleurs, des nervures de rigidification transversales 6 (figures 1 et 3) sont prévues pour deux d'entre elles (et pour chacune selon le présent mode de réalisation) des excroissances 61 dans lesquelles sont ménagées des cavités 611 destinées à accueillir un fer à béton 7.

Selon un mode de réalisation préférentiel de l'invention, la pièce à bancher présente à l'une de ses extrémités des pattes 8 (figures 1, 3 et 4) formant un décrochement par rapport aux parois 1 et 2 et entre celles-ci, chacune réduisant la largeur de l'extrémité de l'épaisseur d'une des parois 1, 2. Ainsi, il est possible d'assembler en bout, et par emboîtement, deux pièces à bancher.

En référence à la figure 6, les principales étapes de mise en oeuvre d'une pièce à bancher sont les suivantes :
- mise en place de pieux de soutien sous une pièce à bancher ;
- accrochage de la pièce à bancher sur les parois d'un ouvrage, et en particulier sur un module à bancher 9 tels que ceux décrits par le document de brevet publié sous le numéro FR- 2 790 777 (des fenêtres correspondant aux crochets de la pièce ayant été au préalable réalisées dans le module) ;
- accrochage d'une deuxième pièce à bancher sur la première pièce (par l'intermédiaire de la liaison mâle/femelle assurée par les crochets de l'une et les fenêtres de l'autre pièce), puis d'une troisième sur la deuxième et ainsi de suite jusqu'à ce qu'une marche soit en appui sur le sol (le nombre de pièce pouvant bien entendu varier en fonction du nombre de marches souhaité).

On note que la mise en place de pieux est réalisée avant accrochage des pièces entre elles pour des raisons pratiques évidentes, et que la hauteur des pieux décroît bien entendu au fur et à mesure que les pièces se rapprochent du niveau du sol.

Des fers à béton sont ensuite positionnés dans chacune des pièces.

Des bouchons d'obturations des évidements communiquant avec les logements de pieux sont installés, sur chacune des pièces, à l'exception de la dernière pièce, c'est-à-dire celle reposant au niveau du sol.

Pour cette dernière pièce, des obturateurs sont mis en place de façon à boucher les fenêtres qu'elle présente (pour que le béton soit maintenu dans le volume complémentaire décrit précédemment).

Le béton est alors coulé dans chacune des pièces de façon à remplir le volume délimité par les deux parois longitudinales surmontant le fond de chaque pièce.

Pour la pièce reposant au niveau du sol, on coule une quantité de béton suffisante pour, en plus, combler le volume complémentaire sous celle-ci, le béton se déversant au travers des évidements communiquant avec les logements de pieu (les pieux n'étant pas installés sous cette pièce). Un socle-béton est ainsi obtenu pour cette dernière marche.

L'escalier est ainsi formé.

## Revendications

1. Pièce à bancher un élément d'ouvrage, comprenant au moins une paroi longitudinale (1) destinée à coopérer avec une autre paroi longitudinale pour délimiter au moins un premier volume de coulée,
comprenant des premiers moyens d'accrochage (11) s'étendant le long d'un côté dudit volume de coulée et des deuxièmes moyens d'accrochage (21) le long de l'autre côté dudit volume de coulée, ladite pièce de banchage étant destinée à être associée à une autre pièce de banchage destinée à délimiter au moins un deuxième volume de coulée et présentant des moyens d'accrochage destinés à coopérer avec lesdits premiers (11) ou deuxièmes (21) moyens d'accrochage, **caractérisé en ce que** lesdits premiers moyens d'accrochage (11) et lesdits deuxièmes moyens d'accrochage (21) sont positionnés les uns par rapport aux autres de telle sorte que lesdits premiers et deuxièmes volumes de coulée s'étendent l'un au dessus de l'autre de façon à former des volumes de coulée correspondant à au moins deux marches d'un escalier.

2. Pièce à bancher selon la revendication 1, **caractérisé en ce qu'**elle comprend deux parois longitudinales (1), (2) destinées à délimiter ledit premier volume de coulée.

3. Pièce à bancher selon la revendication 2, **caractérisé en ce que** l'une desdites parois longitudinales (1) présente lesdits premiers moyens d'accrochage (11) sensiblement au niveau dudit premier volume de coulée tandis que l'autre paroi longitudinale (2) présente un prolongement (22) sous ledit premier volume de coulée, ledit prolongement (22) présentant lesdits deuxièmes moyens d'accrochage (21).

4. Pièce à bancher selon l'une quelconque des revendications 1 à 3, **caractérisé en ce que** lesdits premiers moyens d'accrochage (11) et lesdits deuxièmes moyens d'accrochage (21) sont les uns de type mâle et les autres de type femelle.

5. Pièce à bancher selon la revendication 4, **caractérisé en ce que** l'une desdites parois longitudinales (1) présente au moins un crochet, l'autre paroi longitudinale (2) présentant au moins une fenêtre destinée à accueillir ledit crochet d'une autre pièce à bancher.

6. Pièce à bancher selon l'une quelconque des revendications 1 à 5, **caractérisé en ce qu'**elle présente des moyens de positionnement (611) d'au moins un fer à béton (7) à l'intérieur dudit volume de coulée.

7. Pièce à bancher selon l'une quelconque des revendications 1 à 6, **caractérisé en ce qu'**elle comprend au moins une nervure (6) de rigidification transversale s'étendant dans ledit volume de coulée.

8. Pièce à bancher selon les revendications 6 et 7, **caractérisé en ce que** lesdits moyens de positionnement (611) sont formés dans ladite ou lesdites nervures (6) de rigidification transversale.

9. Pièce à bancher selon l'une quelconque des revendications 1 à 8, **caractérisé en ce qu'**elle comprend des moyens de coopération (3) avec au moins un élément de soutien (4).

10. Pièce à bancher selon la revendication 9, **caractérisé en ce que** lesdits moyens de coopération (3) comprennent un logement qui communique avec au moins un évidement (32) débouchant dans ledit volume de coulée.

11. Pièce à bancher selon l'une quelconque des revendications 1 à 10, **caractérisé en ce qu'**elle comprend au moins une nervure (5) de rigidification longitudinale s'étendant sous ledit volume de coulée.

12. Pièce à bancher selon les revendications 3 et 11, **caractérisé en ce que** ladite nervure (5) de rigidification longitudinale délimite avec ledit prolongement (22) un volume de coulée complémentaire sous ledit premier volume de coulée.

13. Pièce à bancher selon les revendications 10 et 12, **caractérisé en ce que** ledit ou lesdits évidements (32) débouchants communiquent avec ledit volume de coulée complémentaire.

14. Pièce à bancher selon l'une quelconque des revendications 1 à 13, **caractérisé en ce que** ladite ou lesdites parois longitudinales (1), (2) présentent des moyens d'emboîtement (8) permettant de coupler deux pièces à bancher dans le prolongement l'une de l'autre.

## Claims

1. Part for formwork of a structural element, comprising at least one longitudinal wall (1) intended for co-operating with another longitudinal wall for defining at least a first pouring cavity, comprising first hooking means (11) running along one side of the said pouring cavity and second hooking means (21) along the other side of the said pouring cavity, the said formwork part being intended for being associated with another formwork part intended for defining at least a second pouring cavity and having hooking means intended for co-operating with the said first (11) or second (21) hooking means, **characterized in that** the said first hooking means (11) and the said second hooking means (21) are positioned with respect to each other so that the said first and second pouring cavities run one above another so as to form pouring cavities corresponding to at least two steps of a set of steps.

2. Part for formwork according to Claim 1, **characterized in that** it comprises two longitudinal walls (1), (2) intended for defining the said first pouring cavity.

3. Part for formwork according to Claim 2, **characterized in that** one of the said longitudinal walls (1) has the said first hooking means (11) substantially at the level of the said first pouring cavity, whereas the other longitudinal wall (2) has an extension (22) under the said first pouring cavity, the said extension (22) having the said second hooking means (21).

4. Part for formwork according to any one of Claims 1 to 3, **characterized in that** the said first hooking means (11) and the said second hooking means (21) are of the male type and of the female type respectively.

5. Part for formwork according to Claim 4, **characterized in that** one of the said longitudinal walls (1) has at least one hook, the other longitudinal wall (2) having at least one aperture intended for accepting the said hook of another part for formwork.

6. Part for formwork according to any one of Claims 1 to 5, **characterized in that** it has means of positioning (611) at least one reinforcing rod (7) inside the said pouring cavity.

7. Part for formwork according to any one of Claims 1 to 6, **characterized in that** it comprises at least one transverse stiffening rib (6) running in the said pouring cavity.

8. Part for formwork according to Claims 6 and 7, **characterized in that** the said positioning means (611) are formed in the said transverse stiffening rib or ribs (6).

9. Part for formwork according to any one of Claims 1 to 8, **characterized in that** it comprises means of co-operation (3) with at least one support element (4).

10. Part for formwork according to Claim 9, **characterized in that** the said co-operation means (3) comprise a housing which communicates with at least one recess (32) opening into the said pouring cavity.

11. Part for formwork according to any one of Claims 1 to 10, **characterized in that** it comprises at least one longitudinal stiffening rib (5) running under the said pouring cavity.

12. Part for formwork according to Claims 3 and 11, **characterized in that** the said longitudinal stiffening rib (5) defines, with the said extension (22), a complementary pouring cavity under the said first pouring cavity.

13. Part for formwork according to Claims 10 and 12, **characterized in that** the said opening recess or recesses (32) communicate with the said complementary pouring cavity.

14. Part for formwork according to any one of Claims 1 to 13, **characterized in that** the said longitudinal wall or walls (1), (2) have jointing means (8) with which two parts for formwork can be coupled, one extending the other.

## Patentansprüche

1. Verschalungsteil eines Elementes eines Bauwerks, das mindestens eine Längsseite (1) aufweist, die mit einer anderen Längsseite zusammenwirken soll, um mindestens ein erstes Schüttungsvolumen abzugrenzen, das erste Mittel zum Einhängen (11) aufweist, die sich entlang einer Seite des besagten Schüttungsvolumen erstrecken sowie zweite Mittel zum Einhängen (21), die sich entlang der anderen Seite des Schüttungsvolumens erstrecken, wobei das Verschalungsteil mit einem anderen Verschalungsteil zusammengefügt werden soll, das mindestens ein zweites Schüttungsvolumen abgrenzen soll und Mittel zum Einhängen aufweist, die mit den ersten Mitteln zum Einhängen (11) oder mit den Zweiten Mitteln zum Einhängen (21) zusammenwirken sollen,
**dadurch gekennzeichnet, dass** die ersten Mittel zum Einhängen (11) und die zweiten Mittel zum Einhängen (21) so im Verhältnis zueinander angebracht sind, dass das erste besagte Schüttungsvolumen und das zweite besagte Schüttungsvolumen sich übereinander erstrecken, um mindestens zwei Schüttungsvolumina zu bilden, welche zwei Treppenstufen entsprechen.

2. Verschalungsteil nach Anspruch 1, **dadurch gekennzeichnet, dass** es zwei Längsseiten (1) und (2) aufweist, die das besagte erste Schüttungsvolumen abgrenzen sollen.

3. Verschalungsteil nach Anspruch 2, **dadurch gekennzeichnet, dass** eine der besagten Längsseiten (1) die besagten ersten Mittel zum Einhängen (11) in etwa auf der Höhe des besagten ersten Schüttungsvolumen aufweist, während die andere Längsseite (2) eine Verlängerung (22) unter dem besagten ersten Schüttungsvolumen aufweist, wobei diese Verlängerung (22) die besagten zweiten Mittel zum Einhängen (21) trägt.

4. Verschalungsteil nach einem der Ansprüche 1 bis 3, **dadurch gekennzeichnet, dass** die ersten Mittel zum Einhängen (11) und die zweiten Mittel zum Einhängen (21) ineinander passend hervorstehend bzw. eingebuchtet sind.

5. Verschalungsteil nach Anspruch 4, **dadurch gekennzeichnet, dass** eine der besagten Längsseiten (1) mindestens einen Haken aufweist, wobei die andere Längsseite (2) mindestens ein Fenster aufweist, welches den besagten Haken eines anderen Verschalungsteils aufnehmen kann.

6. Verschalungsteil nach einem der Ansprüche 1 bis 5, **dadurch gekennzeichnet, dass** es über Mittel zum Positionieren (611) von mindestens einem Bewehrungseisen (7) innerhalb des besagten Schüttungsvolumens verfügt.

7. Verschalungsteil nach einem der Ansprüche 1 bis 6, **dadurch gekennzeichnet, dass** es mindestens eine Rippe (6) zum Versteifen in Querrichtung aufweist, die sich innerhalb des besagten Schüttungsvolumens erstreckt.

8. Verschalungsteil nach den Ansprüchen 6 und 7, **dadurch gekennzeichnet, dass** die besagten Mittel zum Positionieren (611) in der erwähnten Querversteifungsrippe (6) bzw. in den erwähnten Querversteifungsrippen (6) ausgebildet sind.

9. Verschalungsteil nach einem der Ansprüche 1 bis 8, **dadurch gekennzeichnet, dass** es über Mittel zum Zusammenwirken (3) mit mindestens einem tragenden Element (4) verfügt.

10. Verschalungsteil nach Anspruch 9, **dadurch gekennzeichnet, dass** die besagten Mittel zum Zusammenwirken (3) eine Einlassung aufweisen, die mit mindestens einer Aushöhlung (32) verbunden ist, welche in den besagten Schüttungsvolumen mündet.

11. Verschalungsteil nach einem der Ansprüche 1 bis 10, **dadurch gekennzeichnet, dass** es mindestens eine Längsversteifungsrippe (5) aufweist, die sich unterhalb des besagten Schüttungsvolumen erstreckt.

12. Verschalungsteil nach den Ansprüchen 3 und 11, **dadurch gekennzeichnet, dass** die besagte Längsversteifungsrippe (5) zusammen mit der besagten Verlängerung (22) ein zusätzliches Schüttungsvolumen unter dem ersten Schüttungsvolumen abgrenzt.

13. Verschalungsteil nach den Ansprüchen 10 und 12, **dadurch gekennzeichnet, dass** die besagte mündende Aushöhlung (32) bzw. die besagten mündenden Aushöhlungen (32) mit dem besagten zusätzlichen Schüttungsvolumen verbunden sind.

14. Verschalungsteil nach einem der Ansprüche 1 bis 13, **dadurch gekennzeichnet, dass** die besagte Längsseite (1) bzw. die besagten Längsseiten (1) und (2) Mittel zum Einstecken (8) aufweisen, die das Ankoppeln zweier Teile ermöglichen, die sich dabei gegenseitig verlängern.
